# EUROPÄISCHE PATENTSCHRIFT

(11) **EP 0 549 557 B1**
(45) Veröffentlichungstag und Bekanntmachung des Hinweises auf die Patenterteilung: **31.01.1996**
(21) Anmeldenummer: 92890233.7
(22) Anmeldetag: 03.11.1992
(51) Int. Cl.: B21B 37/16

(54) **Verfahren und Vorrichtung zum Regeln eines längskraftarmen Walzgutdurchlaufes durch eine kontinuierliche Walzstrasse**
Method and device for controlling the passage of stock being rolled with a low longitudinal force in a continuous mill train
Procédé et dispositif pour la régulation d'un passage à faible force longitudinale du produit laminé continu à travers un train de laminoir continu

(30) Priorität: 11.11.1991 AT 2222/91
(43) Veröffentlichungstag der Anmeldung: 30.06.1993
(73) Patentinhaber: GFM Gesellschaft für Fertigungstechnik und Maschinenbau Aktiengesellschaft, A-4403 Steyr (AT)
(72) Erfinder: Hein, Otto, A-4400 Steyr (AT)
(74) Vertreter: Hübscher, Heiner, Dipl.-Ing.

(56) Entgegenhaltungen:
- EP-A- 0 008 037
- EP-A- 0 175 679
- AT-B- 383 059
- DE-A- 2 413 492
- DE-A- 2 721 920

## Beschreibung

Die Erfindung bezieht sich auf ein Verfahren zum Regeln eines längskraftarmen Walzgutdurchlaufes durch eine kontinuierliche Walzstraße mit sekundärgeregelten hydrostatischen Antrieben für die einzelnen Walzgerüste, wobei die Drehzahlen der den Antrieben zugehörenden Hydromotoren durch Verstellen deren Schluckvolumina geregelt werden (siehe z.B. AT-B-383059).

Bei einem kontinuierlichen Walzwerk sind mehrere Walzgerüste hintereinander angeordnet, in denen zum Walzen von Brammen, Knüppeln od. dgl. auf eine gewünschte Fertigdimension der Materialquerschnitt jeweils um ein vorgegebenes Maß reduziert wird. Aufgrund der Kontinuitätsbedingung ist beim Durchlauf des Walzgutes durch die Walzstraße an jeder Stelle das Produkt aus Materialquerschnitt und Walzgutgeschwindigkeit konstant, und die Walzendrehzahl muß daher von Gerüst zu Gerüst etwa proportional der Querschnittsabnahme zunehmen. Da es auf einen möglichst zug- und druckfreien Walzgutdurchlauf ankommt und es bisher keine Methode gibt, die ein exaktes Vorausberechnen der erforderlichen Walzendrehzahlen erlaubt, ist eine entsprechende Drehzahlregelung Voraussetzung für ein gutes Walzergebnis, wobei allerdings die auftretenden Zug- bzw. Druckspannungen im Walzgut selbst auch nicht gemessen werden können und daher nicht als Führungsgröße für die Drehzahlregelung zur Verfügung stehen.

Bei Walzstraßen mit Gleichstrommotoren für die Walzgerüstantriebe gibt es bereits verschiedene Regelverfahren, die beispielsweise während des Anstechvorganges mit jeweils einem drehzahlstarr betriebenen Leitgerüst und auf Eigenverstellung geschalteten Drehzahlreglern für die anderen Gerüste arbeiten (EP-A-0 008 037) oder bei denen der Drehzahlregelkreis des jeweils anstechenden Gerüstes aufgetrennt und dieses Gerüst bis zum Anstich des nächsten Gerüstes über einen unterlagerten Momentenregelkreis in Abhängigkeit von der Antriebsmomentänderung des vorangegangenen Gerüstes geregelt wird (DE-A-2 413 492), doch ist hier neben den grundsätzlichen Nachteilen eines elektrischen Antriebes wegen der Rechenschaltungen und meßtechnischen Einrichtungen ein erheblicher Aufwand in Kauf zu nehmen.

Gegenüber den elektrischen Antrieben haben sich wegen ihrer kompakten Bauweise, ihrer hohen Leistungsfähigkeit und ihres geringen Trägheitsmomentes hydrostatische Antriebe für kontinuierliche Walzstraßen bereits bestens bewährt, wobei sekundärgeregelte Antriebe meist bevorzugt sind. Bei einem sekundärgeregelten hydrostatischen Antrieb werden nämlich die Hydromotoren von einem gemeinsamen, aus Pumpen und Hydrospeichern bestehenden Druckmittelsystem mit einem gleichbleibenden eingeprägten Druck versorgt, so daß nicht für jeden Hydromotor eine eigene Pumpenstation vorgesehen sein muß und eine wesentliche Einsparung an Antriebsleistung erzielbar ist. Bei diesen sekundärgeregelten Antrieben laßt sich das Schluckvolumen des Hydromotors durch eine Stelleinrichtung von Null nach beiden Richtungen stufenlos verstellen und durch diese Schluckvolumenänderung die Motordrehzahl regeln. Wird die Istdrehzahl über eine Regeleinrichtung mit einer vorgegebenen Solldrehzahl verglichen und die Stelleinrichtung in Abhängigkeit vom Ist- Sollwertvergleich angesteuert, kann bei Änderung des Antriebsmomentes die Last auf der gewünschten Solldrehzahl gehalten werden. Wegen des eingeprägten Druckes am Motoreinlaß ist bei einer vorgegebenen Drehzahl das Schluckvolumen des Hydromotors proportional dem abverlangten Drehmoment, so daß sich bei einer vorgegebenen Drehzahl und einem gegebenen Abtriebsdrehmoment ein bestimmtes Schluckvolumen am Motor einstellt. Um einen größeren Drehzahleinbruch bei plötzlichen Änderungen des Abtriebsdrehmomentes zu verhindern, gibt es in der Druckversorgungsleitung für die Hydromotoren eingebundene Druckminderventile od. dgl. Vorrichtungen, die durch entsprechende Änderung des eingeprägten Druckes am Motoreinlaß durch die dazu proportionale Schluckvolumenänderung den Motor auf den zu erwartenden Momentensprung vorbereiten, was aber grundsätzlich für die eigentliche Drehzahlregelung unbedeutend ist.

Bei der Regelung des Walzgutdurchlaufes durch eine kontinuierliche Walzstraße mit sekundärgeregelten hydrostatischen Antrieben ist es gemäß der AT-B 383 059 bereits bekannt, die Lageänderungen der Stelleinrichtungen der einzelnen Hydromotoren zur Drehzahlkorrektur der Hydromotoren für die jeweils benachbarten Walzgerüste heranzuziehen, um die beim Walzgutdurchlauf auftretenden Längskräfte möglichst gering halten zu können. Dieses Regelverfahren bedarf aber ebenfall seines beträchtlichen meßtechnischen Aufwandes zur Erfassung der Stelleinrichtungslageänderungen und auch einen beträchtlichen rechentechnischen Aufwand zu Ermittlung der für die benachbarten Walzgerüste erforderlichen Drehzahlkorrekturen.

Der Erfindung liegt daher die Aufgabe zugrunde, diese Mängel zu beseitigen und ein Regelverfahren der eingangs geschilderten Art anzugeben, das auf sehr rationelle Weise einen längskraftarmen Walzgutdurchlauf gewährleistet. Darüber hinaus soll eine einfache Vorrichtung zur Durchführung dieses Verfahrens geschaffen werden.

Die Erfindung löst diese Aufgabe dadurch, daß bei Durchlaufbeginn während der aufeinanderfolgenden Anstiche der Walzgerüste die Drehzahlregelungen für die Hydromotoren, die den bereits vom Walzgut durchlaufenen Gerüsten und dem jeweils nächsten anzustechenden Gerüst zugehören, im Maße des fortschreitenden Anstiches, nacheinander bis auf eine unterbrochen werden und daher jeweils nur der Hydromotor eines dieser Gerüste, des Leitgerüstes, zumindest solange bis alle Gerüste angestochen sind, zur Drehzahlregelung mit verstellbarem Schluckvolumen betrieben wird.

Zur Regelung des Walzgutdurchlaufes wird daher die Eigenschaft eines sekundärgeregelten Antriebes ausgenutzt, daß eine Unterbrechung der Drehzahlregelung während des ausgeregelten Beharrungszustandes keine Änderung der Motordrehzahl mit sich bringt, solange auch das Antriebsdrehmoment unverändert bleibt. Eine Drehmomentänderung hingegen führt zu einer Drehzahländerung, die sich aus der Drehmomentänderung und dem Trägheitsmoment von Motor und Last errechnen läßt, das heißt, bei sinkendem Abtriebsdrehmoment beschleunigt der Hydromotor, und steigt das Abtriebsdrehmoment, dann verzögert der Hydromotor entsprechend. Werden daher bei einem Walzgutdurchlauf durch eine kontinuierliche Walzstraße die Drehzahlregelungen bis auf jeweils eine im geeigneten Augenblick ausgeschaltet, dient das eine drehzahlgeregelte Gerüst als Leitgerüst zur Aufrechterhaltung einer bestimmten Walzgeschwindigkeit und die anderen Gerüste stellen ihre Drehzahl in Abhängigkeit von den jeweils auftretenden Abtriebsdrehmomenten aufgrund einer Zug- oder Druckbelastung selbständig ein, wozu es außerdem keinerlei aufwendiger meß- oder rechentechnischer Einrichtungen bedarf.

Es ist durchaus möglich, das erste Walzgerüst der Walzstraße für den ganzen Anstichvorgang und Walzgutdurchlauf ständig als Leitgerüst zu verwenden und die Drehzahlregelung der Hydromotoren für die nachfolgenden Gerüste im Maße des fortschreitenden Anstiches dieser Gerüste schrittweise abzuschalten, oder auch das jeweils vor dem nächst anzustechenden Gerüst vom Walzgut durchlaufene Walzgerüst als Leitgerüst heranzuziehen, was aber gewisse Unsicherheiten hinsichtlich der Vorbestimmung der Solldrehzahlen für die nachfolgenden Gerüste mit sich bringt. Besonders vorteilhaft ist es daher, wenn die Drehzahlregelung für den Hydromotor der jeweils zuletzt angestochenen Walzgerüste unterbrochen wird, bevor das Walzgut das nächstfolgende Walzgerüst ansticht, und dann zumindest solange unterbrochen bleibt, bis alle Walzgerüste angestochen sind. Durch diese Maßnahme wird fortschreitend mit dem Anstich jeweils das vom Walzgut gerade angestochene Gerüst zum Leitgerüst, dessen Drehzahlregelung bis kurz vor dem Anstich des nächsten Gerüstes aufrecht bleibt, und die bereits vom Walzgut durchlaufenen vorderen Gerüste, die mit festem Schluckvolumen ihrer Hydromotoren arbeiten, regeln ihre Drehzahl selbstständig auf zug- und druckfreien Walzgutdurchlauf ein. Es genügt daher, daß die einzelnen Walzgerüste in üblicher Weise die aus Walzendurchmesser, Materialquerschnitt, Walzgutgeschwindigkeit usw. errechneten Drehzahlsollwerte vor dem jeweiligen Anstich einhalten, wozu es keines großen regeltechnischen Aufwandes bedarf, und die gewünschte Durchlaufregelung erfolgt dann durch die einfache Maßnahme, die Drehzahlregelung für das jeweils zuletzt angestochene Gerüst abzuschalten, bevor noch das nächstfolgende Gerüst angestochen wird.

Dieses Regelverfahren funktioniert nur dann genau, wenn die Walzbedingungen während des Walzgutdurchlaufes annähernd gleichbleiben. Vor allem das Verformungsdrehmoment sollte sich nicht ändern, da es sonst auch zu einer Abtriebsdrehmomentänderung an den Gerüsten kommt und die Regelung diese Momentenänderung nicht von einer längskraftbedingten Drehmomentänderung unterscheiden kann. Beim Warmwalzen ist meist ein sinkender Temperaturgradient zu beobachten, so daß in der Walzstraße der Zug im Walzgut zum kälteren Walzgutende hin immer mehr zunehmen würde, da die einzelnen Walzgerüste auf Grund des steigenden Verformungsdrehmomentes langsamer und langsamer werden. Um dem zu begegnen, werden nach dem Anstich des letzten Walzgerüstes die sich beim gemeinsamen Walzgutdurchlauf durch alle Gerüste einstellenden Drehzahlen der den einzelnen Gerüsten zugeordneten Hydromotoren erfaßt und abgespeichert, worauf die Unterbrechung der Drehzahlregelungen wieder aufgehoben wird und die Drehzahlen der Hydromotoren aller Gerüste unter Nutzung der jeweils abgespeicherten Drehzahlen als entsprechende Solldrehzahlen während des weiteren Walzgutdurchlaufes geregelt werden. Dadurch können die noch bei im wesentlichen gleichen Verformungsbedingungen sich an den Walzgerüsten einstellenden Drehzahlen für den Walzvorgang nach dem Anstich des letzten Gerüstes als Solldrehzahlen genutzt und die einzelnen Gerüste auf diese Solldrehzahlen eingeregelt werden, wodurch die selbstständige Drehzahlanpassung wieder aufgehoben und der Einfluß der steigenden Verformungsdrehmomente auf die Walzendrehzahlen unterbunden wird.

Eine zweckmäßige Vorrichtung zum Durchführen des erfindungsgemäßen Verfahrens ergibt sich bei einer kontinuierlichen Walzstraße mit sekundärgeregelten hydrostatischen Antrieben für die einzelnen Walzgerüste, mit einer Stelleinrichtung zum Verstellen des Schluckvolumens der zugehörenden Hydromotoren und einer Steuerungseinrichtung zum Ansteuern dieser Stelleinrichtungen in Abhängigkeit von einem Ist- Sollwertvergleich der Drehzahlen dadurch, daß alle Hydromotoren bis auf höchstens einen in der Steuerverbindung zwischen Steuerungs- und Stelleinrichtung einen Unterbrecher aufweisen, der über einen den Walzgutanfang in Durchlaufrichtung nach dem jeweils zugehörigen Walzgerüst erfassenden Geber od. dgl. betätigbar ist. Der sekundärgeregelte hydrostatische Antrieb muß demnach lediglich durch einen Unterbrecher für die Drehzahlregelung ergänzt werden, um die Walzgutdurchlaufregelung einwandfrei vornehmen zu können. Dieser Unterbrecher sorgt je nach Schaltstellung für die aktive oder inaktive Drehzahlregelung der jeweiligen Hydromotoren und führt in normaler Schaltstellung zu einer vom Abtriebsmoment unabhängigen konstanten Motordrehzahl und in Unterbrechungsstellung zu einer in Abhängigkeit des Abtriebsdrehmomentes variablen Drehzahl. Der Zeitpunkt der Unterbrecherbetätigung läßt sich durch einen einfachen Geber, beispielsweise eine Fotosonde, die den Walzgutanfang in Bezug auf ein entsprechendes Walzgerüst erfaßt, problemlos betätigen. Vorteilhafterweise werden allen Hydromotoren Unterbrecher zugeordnet, bis auf den Hydromotor für das als ständiges Leitgerüst eingesetztes Gerüst. Dabei könnten die in die Steuerungseinrichtung einlesbaren Werte der Drehzahlgeber auch als Istwerte mit einem vorgegebenen Sollwert verglichen oder als Sollwert für einen späteren Ist- Sollwertvergleich abgespeichert werden, so daß sich nicht nur die üblichen Drehzahlregelungen der einzelnen Hydromotoren vornehmen lassen, sondern es auch möglich ist, die sich bei einem längskraftarmen Walzgutdurchlauf einstellenden Istdrehzahlen abzuspeichern und als Sollwerte für die Drehzahlregelung späterer oder anderer Walzvorgänge zu nutzen, insbesondere um temperaturbedingte Änderungen des Verformungsdrehmomentes auszugleichen od.dgl.

In der Zeichung ist der Erfindungsgegenstand beispielsweise anhand eines Anlagenschemas einer Walzstraße näher veranschaulicht.

Zum Walzen eines Walzgutes W ist eine kontinuierliche Walzstraße mit drei Walzgerüsten 1, 2, 3 angedeutet, wobei jedes Walzgerüst über einen sekundärgeregelten hydrostatischen Antrieb 4 angetrieben wird. Diese Antriebe umfassen jeweils einen Hydromotor 5 und ein gemeinsames Druckölsystem 6, das über Verbindungsleitungen 7 die Hydromotoren 5 mit einem stets gleichbleibenden eingeprägten Druck versorgt. Zur Vermeidung von Drehzahleinbrüchen aufgrund eines plötzlichen Momentenanstieges sitzen in den Verbindungsleitungen 7 Druckminderventile 8 od. dgl., die den eingeprägten Druck bzw. den Öldurchfluß zur Vorbereitung des Hydromotors auf einen solchen Momentenanstieg gezielt zu beeinflussen erlauben.

Das Schluckvolumen der Hydromotoren 5 kann über eine Stelleinrichtung 9 von Null nach beiden Richtungen stufenlos verstellt werden und zur Messung der Motordrehzahlen ist ein Drehzahlgeber 10, beispielsweise ein elektrischer Tachogenerator vorgesehen. Um eine Drehzahlregelung zu erreichen, sind eine Steuerungseinrichtung 11 und jeweils ein Summierer 12, ein Verstärker 13 zum Ansteuern der Stelleinrichtung 9 und ein Wegaufnehmer 14 zur Lageerfassung der Stelleinrichtung vorgesehen, so daß bei einer Abweichung des vom Drehzahlgeber 10 eingelesenen Drehzahlistwertes vom über die Steuerungseinrichtung 11 vorgegebenen Drehzahlsollwert die Verstelleinrichtung 9 im Sinne einer Schluckvolumenänderung des Hydromotors 5 angesteuert und auch bei Änderung des Abtriebsmomentes die Last auf der gewünschten Solldrehzahl gehalten wird.

In die Steuerverbindungen zwischen Stelleinrichtung und Steuerungseinrichtung 11 sind nun Unterbrecher 15 eingebunden und die Sekundärregelkreise um einen Meßwertspeicher 16 erweitert. In der normalen Schaltstellung des Unterbrechers 15 bleibt die Drehzahlregelung aufrecht und eine durch eine Momentenänderung verursachte Änderung des Drehzahlistwertes hat eine Änderung des Motorschluckvolumens zu Folge, die ihrerseits wieder beim momentan anstehenden Lastmoment einen Ausgleich von Ist- und Solldrehzahl des Motors herbeiführt. In dieser Schaltstellung wird außerdem das Singnal des Wegaufnehmers 14 in den Speicher 16 eingelesen, der damit einen dem Schluckvolumen des Hydromotors proportionalen Wert beinhaltet. Wird der Unterbrecher 15 umgeschaltet (strichlierte Darstellung), kommt es zur Unterbrechung der Drehzahlregelung und am Summierer 12 und am Verstärker 13 stehen nun ein Signal des Wegaufnehmers 14 und ein Signal des Meßwertspeichers 16 an. Da im Augenblick des Umschaltens beide Signale gleich groß sind, bleibt die Stelleinrichtung 9 und damit auch das Schluckvolumen des Hydromotors 5 unverändert. Auch die Motordrehzahl ändert sich nicht, solange das Abtriebsmoment am Hydromotor dem Abtriebsmoment vor dem Umschalten entspricht. Ändert sich dieses Abtriebsmoment jedoch, ändert sich auch die Drehzahl, wobei eine Verringerung des Lastmomentes ein Beschleunigen des Motors und ein Steigen des Lastmomentes eine Verzögerung des Motors mit sich bringen, da ja bei gleichbleibendem Schluckvolumen des Motors die Motordrehzahl indirekt proportional zum Abtriebsmoment ist.

Zur Betätigung des Unterbrechers 15 sind Fotosonden 17, 18, 19 vorgesehen, die auf den Anfang oder das Ende des Walzgutes W ansprechen und demgemäß eine Umschaltung des Unterbrechers 15 herbeiführen.

Zum Regeln des Walzgutdurchlaufes durch die Walzgerüste 1, 2, 3 werden nun über die Steuerungseinrichtung 11 den hydrostatischen Antrieben 4 der einzelnen Gerüste Drehzahlsollwerte vorgegeben, die aus Walzendurchmesser, Materialquerschnitt, Walzgutgeschwindigkeit usw. errechnet sind, aber so gewählt werden, daß auch unter ungünstigen Walzbedingungen Zugspannungen im Walzgut zwischen den einzelnen Gerüsten zu erwarten sind. Die Gerüste laufen vor dem Walzgutanstich mit dieser vorgegebenen Drehzahl im Leerlauf. Die Unterbrecher 15 sind in normaler Stellung und die Drehzahlregelungen aktiv. Durch die Druckminderventile 8 werden die Hydromotoren 5 auf ein Schluckvolumen gestellt, das erforderlich ist, um beim Auftreten des Verformungsdrehmomentes beim Walzgutanstich größere Drehzahleinbrüche zu vermeiden, welche Mabnahme aber für die eigentliche Regelung unbedeutend ist.

Sticht nun das Walzgut W das erste Walzgerüst 1 an unddurchläuft dieses Walzgerüst, bleibt die Drehzahlregelung aktiv und der Hydromotor 5 reagiert mit Schluckvolumsänderungen zur Aufrechterhaltung der Sollwertdrehzahl. Das Walzgut W läuft zug- und druckfrei auf das zweite Walzgerüst 2 zu. Erreicht nun der Walzgutanfang die Fotosonde 17, die kurz vor dem zweiten Walzgerüst angeordnet ist, schaltet der Unterbrecher 14 in seine Unterbrecherposition (strichlierte Darstellung) und unterbricht die Drehzahlregelung, wodurch das Schluckvolumen des Hydromotors auf dem gerade vor dem Umschalten erreichten Wert gehalten wird. Da nicht zu erwarten ist, daß sich das Verformungsdrehmoment am Walzgerüst 1 ändert, während der Walzgutanfang den Weg zwischen Fotosonde 17 und nächstem Walzgerüst 2 durchläuft, bleibt die Walzendrehzahl des Gerüstes 1 und damit die Motordrehzahl unverändert.

Sticht dann das Walzgut W im Walzgerüst 2 an, das entsprechend der vorgegebenen Drehzahl etwas höher, als die theoretische Walzgeschwindigkeit erforderte, umläuft, dann wird dieses Walzgerüst 2 aufgrund der aktiven Drehzahlregelung des zugehörigen Hydromotors 5 diese Drehzahl weiter einhalten, wobei auch hier das Druckminderventil 8 in der Verbindungsleitung 7 einen Drehzahleinbruch verhindert. Aufgrund der erhöhten Drehzahlvorgabe im Gerüst 2 entstehen nun im Walzgut W Zugkräfte zwischen Gerüst 1 und Gerüst 2, welche Zugkräfte das Abtriebsmoment im Gerüst 1 verringern, so daß hier, da ja die Drehzahlregelung unterbrochen ist, der Hydromotor mit eben dem durch den Zug entstehenden Moment beschleunigt und die Drehzahl erhöht. Die Drehzahlerhöhung erfolgt solange, bis die Zugkräfte im Walzgut W zwischen Walzgerüst 1 und 2 abgebaut sind.

Der weitere Walzgutdurchlauf setzt sich nun in gleicher Weise auch beim Walzgerüst 3 und eventuell anderen Walzgerüsten fort, wobei jeweils vor dem Anstechen des Walzgerüstes 3 oder der nächstfolgenden Walzgerüste die Fotosonden 18 bzw. 19 od. dgl. die Unterbrecher 15 für das Gerüst 2, dann für das Gerüst 3 usw. umschalten, so daß nach dem Gerüst 2 das Gerüst 3 oder die nächsten Gerüste allein mit einer Drehzahlregelung als Leitgerüst arbeiten. Dieses Leitgerüst gibt jeweils die Walzgeschwindigkeit vor und die anderen Walzgerüste 1, 2, die ohne Drehzahlregelung arbeiten, können ihre Drehzahl im Sinne eines Längskraftabbaues im Walzgut ändern.

Um diesen Regelvorgang nicht durch Änderungen in den Walzbedingungen, insbesondere durch Änderungen wärmebedingter Verformungsunterschiede zu stören, wird, sobald der Walzgutanfang das letzte Walzgerüst durchlaufen hat, der Istwert der Drehzahlen an den einzelnen Gerüsten 1, 2, 3 von der Steuerungseinrichtung 11 übernommen und abgespeichert, worauf die Unterbrecher 15 wieder in ihre normale Schaltstellung gebracht und diese eingespeicherten Istwerte den einzelnen Drehzahlregelungen als Sollwerte vorgegeben werden. Damit laufen nun bis zum Ende des Walzgutdurchlaufes alle Walzgerüste mit diesen Drehzahlen und Unterschiede im Verformungsdrehmoment können diese Drehzahl nicht mehr beeinflussen.

## Patentansprüche

1. Verfahren zum Regeln eines längskraftarmen Walzgutdurchlaufes durch eine kontinuierliche Walzstraße mit sekundärgeregelten hydrostatischen Antrieben (4) für die einzelnen Walzgerüste (1, 2, 3), wobei die Drehzahlen der den Antrieben (4) zugehörenden Hydromotoren (5) durch Verstellen deren Schluckvolumina geregelt werden, dadurch gekennzeichnet, daß bei Durchlaufbeginn während der aufeinanderfolgenden Anstiche der Walzgerüste (1, 2, 3) die Drehzahlregelungen für die Hydromotoren (5), die den bereits vom Walzgut (W) durchlaufenden Gerüsten (1) und dem jeweils nächsten anzustechenden Gerüst (2) zugehören, im Maße des fortschreitenden Anstiches nacheinander bis auf eine unterbrochen werden und daher jeweils nur der Hydromotor eines dieser Gerüste (2), des Leitgerüstes, zumindest so lange bis alle Gerüste angestochen sind, zur Drehzahlregelung mit verstellbarem Schluckvolumen betrieben wird.

2. Verfahren nach Anspruch 1, dadurch gekennzeichnet, daß die Drehzahlregelung für den Hydromotor (5) des jeweils zuletzt angestochenen Walzgerüstes (1) unterbrochen wird, bevor das Walzgut (W) das nächstfolgende Walzgerüst (2) ansticht, und dann zumindest so lange unterbrochen bleibt, bis alle Walzgerüste (1, 2, 3) angestochen sind.

3. Verfahren nach Anspruch 1 oder 2, dadurch gekennzeichnet, daß nach dem Anstich des letzten Walzgerüstes (3) die sich beim gemeinsamen Walzgutdurchlauf durch alle Gerüste (1, 2, 3) einstellenden Drehzahlen der den einzelnen Gerüsten (1, 2, 3) zugeordneten Hydromotoren (5) erfaßt und abgespeichert werden, worauf die Unterbrechung der Drehzahlregelungen wieder aufgehoben wird und die Drehzahlen der Hydromotoren (5) aller Gerüste (1, 2, 3) unter Nutzung der jeweils abgespeicherten Drehzahlen als entsprechende Solldrehzahlen während des weiteren Walzgutdurchlaufes geregelt werden.

4. Vorrichtung zum Regeln eines längskraftarmen Walzgutdurchlaufes durch eine kontinuierliche Walzstraße mit sekundärgeregelten hydrostatischen Antrieben (4) für die einzelnen Walzgerüste (1, 2, 3), mit einer Stelleinrichtung (9) zum Verstellen des Schluckvolumens der den Antrieben (4) zugehörenden Hydromotoren (5) und einer Steuerungseinrichtung (11) zum Ansteuern dieser Stelleinrichtungen (9) in Abhängigkeit von einem Ist- Sollwertvergleich der Drehzahlen, dadurch gekennzeichnet, daß alle Hydromotoren (5) bis auf höchstens einen in der Steuerverbindung zwischen Steuerungs- und Stelleinrichtung (11, 9) einen Unterbrecher (15) aufweisen, der über einen den Walzgutanfang in Durchlaufrichtung nach dem jeweils zugehörigen Walzgerüst (1, 2, 3) erfassenden Geber (17, 18, 19). betätigbar ist.

5. Vorrichtung nach Anspruch 4, dadurch gekennzeichnet, daß für die Hydromotoren (5) jeweils ein Drehzahlgeber (10) vorgesehen ist, dessen in die Steuerungsvorrichtung (11) einlesbare Werte als Istwert mit einem vorgegebenen Sollwert vergleichbar oder als Sollwert für einen späteren Ist- Sollwertvergleich abspeicherbar sind.

## Claims

1. A method of controlling the passage of rolled stock having low longitudinal strength through a continuous roll train with secondary-controlled hydrostatic drives (4) for the individual roll stands (1, 2, 3), the speeds of the hydraulic motors (5) associated with the drives (4) being controlled by adjusting their absorption volumes, characterised in that at the beginning of the pass, during the successive first passes through the roll stands (1, 2, 3), the speed control for the hydraulic motors (5) associated with the stands (1) through which the rolled stock (W) has already passed, and with the next stand (2) to be passed, is successively interrupted, progressively as the stands are initially passed, except for one control, so that only the hydraulic motor of one of the stands (2), i.e. the leading stand, is operated at a controllable speed via adjustment of the absorption volume, at least until the stock has initially passed all the stands.

2. A method according to claim 1, characterised in that the speed control for the hydraulic motor (5) of each most recently passed roll stand (1) is interrupted before the rolled stock (W) passes the next stand (2), and remains interrupted at least until the stock has initially passed all the roll stands (1, 2, 3).

3. A method according to claim 1 or 2, characterised in that after the last roll stand (3) has been initially passed, the speeds of the hydraulic motors (5) associated with the individual stands (1, 2, 3) and occurring during the common passage of the rolled stock through all the stands (1, 2, 3) are detected and stored, after which the interruption to the speed control is discontinued and the speeds of the hydraulic motors (5) of all the stands (1, 2, 3) are controlled, using the respective stored speeds as corresponding set speeds during the subsequent passage of the rolled stock.

4. A device for controlling the passage of rolled stock having low longitudinal strength through a continuous roll train with secondary-controlled hydrostatic drives (4) for the individual roll stands (1, 2, 3), comprising an adjusting device (9) for adjusting the absorption volume of the hydraulic motors (5) associated with the drives (4) and a control device (11) for actuating the adjusting devices (9) in dependence on a comparison between the actual and set speeds, characterised in that all the hydraulic motors (5), apart from one at most, have a switch (15) in the control connection between the control device (11) and the adjusting device (9), the switch heing actuated by a pick-up (17, 18, 19) which detects the beginning of the rolled stock in the direction of travel after the respective associated roll stand (1, 2, 3).

5. A device according to claim 4, characterised in that each hydraulic motor (5) is provided with a speed pick-up (10) whose values, readable into the control device (11), can be stored as actual values for comparison with a preset value or as set values for a subsequent comparison between actual and set values.

## Revendications

1. Procédé de régulation du passage d'un produit laminé, en présentant peu d'efforts longitudinaux, dans un train de laminoirs continu, avec des entraînements hydrostatiques (4) à régulation secondaire, pour les différentes cages de laminage (1, 2, 3), les vitesses de rotation des moteurs hydrauliques (5) appartenant aux entraînements (4) étant réglées par réglage de leurs débits d'aspiration, caractérisé en ce que, lors du début du passage, pendant les attaques successives des cages de laminoirs (1, 2, 3), les régulations de vitesses de rotation destinées aux moteurs hydrauliques (5) qui appartiennent aux cages (1) déjà en cours de traversée par le produit à laminer (W) et appartiennent à la cage (2) allant chaque fois être la cage suivante, au fur et à mesure de la progression, sont annulées les unes après les autres, jusqu'à ce qu'il n'en reste qu'un en rotation, et, de ce fait, chaque fois seul le moteur hydraulique de l'une de ces cages (2), celui de la cage directrice, fonctionne avec un débit d'aspiration réglable pour assurer la vitesse de rotation, au moins jusqu'à ce que le produit à laminer soit passé dans toutes les cages.

2. Procédé selon la revendication 1, caractérisé en ce que la régulation de vitesse de rotation destinée au moteur hydraulique (5) de la cage de laminoirs (1) dans laquelle s'est produite la dernière prise de fer est interrompue avant que le produit à laminer (W) ne soit pris par la cage de laminage (2) venant ensuite, puis reste interrompue au moins jusqu'à ce que toutes les cages de laminoirs (1, 2, 3) aient été passées.

3. Procédé selon la revendication 1 ou 2, caractérisé en ce que, après le passage de la dernière cage de laminoirs (3), les vitesses de rotation réglées, lors du passage commun du produit à laminer dans toutes les cages (1, 2, 3), sur les différents moteurs hydrauliques (5) associés aux différentes cages (1, 2, 3) sont appréhendées et sont stockées, suite à quoi l'interruption des régulations de vitesses de rotation est de nouveau cessée et les vitesses de rotation des moteurs hydrauliques (5) de toutes les cages (1, 2, 3) sont réglées pendant la continuation du passage du produit à laminer, en utilisant les vitesses de rotation chaque fois stockées comme des vitesses de rotation de consigne correspondantes.

4. Dispositif de régulation du passage d'un produit à laminer, développant peu d'efforts longitudinaux, dans un laminoir en continu, comportant des entraînements hydrostatiques (4) à régulation secondaire, pour les différentes cages de laminoirs (1, 2, 3), avec un dispositif de réglage (9) destiné à régler le débit d'aspiration des moteurs hydrauliques (5) appartenant aux entraînements (4) et avec un dispositif de commande (11) destiné à commander ces dispositifs de réglage (9) en fonction d'une comparaison valeur réelle-valeur de consigne des vitesses de rotation, caractérisé en ce que tous les moteurs hydrauliques (5), jusqu'à celui le plus en amont, présentent, dans la liaison de commande installée entre le dispositif de commande et le dispositif de réglage (11, 9), un élément interrupteur (15) pouvant être actionné par un capteur (17, 18, 19) appréhendant l'amorce du produit à laminer, dans la direction de passage, après chaque cage de laminoirs (1, 2, 3) afférente.

5. Dispositif selon la revendication 4, caractérisé en ce qu'est prévu pour chacun des moteurs hydrauliques (5) un transducteur de vitesse de rotation (10), dont les valeurs, pouvant être mémorisées dans le dispositif de commande (11), sont suceptibles d'être comparées à titre de valeurs réelles à une valeur de consigne prédéterminée ou bien peuvent être stockées à titre de valeur de consigne pour une comparaison valeur réelle-valeur de consigne ultérieure.
